# EUROPÄISCHE PATENTSCHRIFT

(11) **EP 3 609 719 B1**
(45) Veröffentlichungstag und Bekanntmachung des Hinweises auf die Patenterteilung: **12.06.2024**
(21) Anmeldenummer: 18714255.9
(22) Anmeldetag: 29.03.2018
(51) Int. Cl.: B42F 1/00

(54) **BÜROKLAMMERNSYSTEM MIT VERBESSERTER HALTEKAPAZITÄT**
PAPER CLIP SYSTEM WITH IMPROVED HOLDING CAPACITY
SYSTÈME DE TROMBONES À CAPACITÉ DE MAINTIEN AMÉLIORÉE

(30) Priorität: 12.04.2017 DE 202017102210 U; 06.10.2017 DE 202017106081 U; 12.10.2017 DE 202017106188 U; 13.12.2017 DE 202017107590 U
(43) Veröffentlichungstag der Anmeldung: 19.02.2020
(73) Patentinhaber: Collath, Christian, 85055 Ingolstadt (DE)
(72) Erfinder: Collath, Christian, 85055 Ingolstadt (DE)
(74) Vertreter: Misselhorn, Hein-Martin
(86) Internationale Anmeldenummer: PCT/EP2018/058249
(87) Internationale Veröffentlichungsnummer: WO 2018/188977

(56) Entgegenhaltungen:
- EP-A1- 1 577 118
- WO-A1-81/01535
- CN-A- 102 225 673
- DE-A1- 10 138 192
- DE-U1-202005 015 770
- FR-A1- 2 716 744
- US-A- 2 665 463
- US-A- 3 123 924
- US-A- 4 480 356
- US-A- 4 521 035
- US-A1- 2006 107 496
- US-A1- 2011 258 813

## Beschreibung

### DAS TECHNISCHE GEBIET DER ERFINDUNG

Die Erfindung betrifft ein Büroklammernsystem nach dem Oberbegriff des Anspruchs 1.

### TECHNISCHER HINTERGRUND

Büroklammern sind seit vielen Jahren in den unterschiedlichsten Formen und Größen in Gebrauch.

Am weitesten verbreitet sind Büroklammern, die aus einem Draht gebogen sind. Weniger verbreitet sind Büroklammern, die aus dünnem Blech gestanzt sind oder aus Kunststoff bestehen und auf die im Folgenden nicht mehr gesondert hingewiesen wird, auch wenn sie natürlich vom Prinzip her ebenfalls Verwendung für das erfindungsgemäße System finden können.

Die Kapazität, wie viele Blätter Papier oder andere Gegenstände eine Büroklammer jeweils zusammenhalten kann, variiert in weiten Grenzen. Die Kapazität ist stark von der Größe der Büroklammer und von deren Drahtstärke abhängig.

Probleme bereiten solche Büroklammern insbesondere dort, wo es gilt, mehrere unterschiedliche Stapel aus zusammengehörigen Papieren gemeinsam festzuhalten.

Hier ist eine Möglichkeit bisher die, jeden einzelnen Papierstapel mit einer kleinen Büroklammer zu versehen und dann die mehreren solcher Papierstapel gemeinsam mit einer weiteren Büroklammer zusammenzuhalten.

Dabei verhaken sich aber die unterschiedlichen Büroklammern leicht ineinander und werden dann womöglich unbeabsichtigt abgezogen, sodass die zunächst durch die Büroklammern hergestellte Ordnung der Papiere schlimmstenfalls durcheinanderkommt oder jedenfalls der Benutzer sehr aufpassen muss, sodass die Handhabung ausgesprochen unkomfortabel ist.

Schwierigkeiten treten auch dann auf, wenn der Benutzer nur Büroklammern einer einzigen Sorte bzw. Kapazität zur Hand hat und Papierstapel oder Gegenstände zusammenhalten möchte, die die Kapazität der jeweiligen einzelnen Büroklammer überschreiten.

Seit vielen Jahren sind Büroklammern in den unterschiedlichsten Formen und Größen in Gebrauch. Am häufigsten werden Büroklammern verwendet, die aus einem Draht gebogen sind. Die Kapazität, wie viele Blätter Papier oder andere Gegenstände eine Büroklammer jeweils zusammenhalten kann, variiert in weiten Grenzen. Die Kapazität ist stark von der Größe der Büroklammer und von deren Drahtstärke abhängig.

Wenn mehrere unterschiedliche Stapel aus zusammengehörigen Papieren gemeinsam festzuhalten sind, so ist jeder einzelne Papierstapel mit einer kleinen Büroklammer zu versehen, die dann gegebenenfalls mit einer weiteren Büroklammer zusammenzuhalten sind. Dabei kommt es vor, dass sich die unterschiedlichen Büroklammern ineinander verhaken und dann unbeabsichtigt abgezogen werden können, sodass die zunächst durch die Büroklammern hergestellte Ordnung der Papiere schlimmstenfalls durcheinander gerät oder jedenfalls der Benutzer sehr aufpassen muss, sodass die Handhabung ausgesprochen unkomfortabel ist.

Schwierigkeiten können auch dann auftreten, wenn der Benutzer nur Büroklammern einer einzigen Sorte bzw. Kapazität zur Hand hat und Papierstapel oder Gegenstände zusammenhalten möchte, die die Kapazität der jeweiligen einzelnen Büroklammer überschreiten.

Darüber hinaus sind Büroklammern üblicherweise in einer großen Anzahl lose in einer Vorratsschachtel aufbewahrt, wobei sich die Büroklammern in dieser losen Anordnung miteinander verhaken können. Möchte ein Benutzer nun eine Büroklammer aus der Vorratsschachtel entnehmen, so passiert es sehr häufig, dass ungewollt mehrere Büroklammern aus der Vorratsschachtel genommen werden. Der Benutzer muss dann die zur Benutzung vorgesehene Büroklammer von den anderen Büroklammern manuell trennen, was zeitaufwändig und mitunter unkomfortabel ist.

Die US 2011/258813 A1 zeigt eine einteilige Büroklammer mit mehreren Schleifen. Nachteilig an dieser Büroklammer sind die unterschiedlichen Schleifengrößen, inkl. unterschiedlicher Klemmkraft sowie das aufwendige Einfädeln von Papier in die gewünschte, singuläre Schleife der Büroklammer.

Die US 4 521 035 A zeigt U-förmige Papierhalter, jedoch keine Büroklammern mit Schleifen.

### DAS DER ERFINDUNG ZUGRUNDE LIEGENDE PROBLEM

Angesichts dessen ist es die Aufgabe der Erfindung, ein System zu schaffen, das ohne die Notwendigkeit der Verwendung von Büroklammern mit signifikant unterschiedlicher Klemmkraft bzw. Klemmkapazität größere Mengen an Papier zusammenhalten kann als eine Einzelbüroklammer des Systems, und auch ein System zu schaffen, das es erlaubt, unterschiedliche Stapel von jeweils zusammengehörigen Papieren sicher zusammenzuhalten, ohne dass es zu einem unerwünschten Verhaken kommt.

### DIE ERFINDUNGSGEMÄSSE LÖSUNG

Die erfindungsgemäße Lösung erfolgt mit dem Büroklammersystem des Anspruchs 1.

Demgemäß wird als Lösung ein Büroklammernsystem vorgeschlagen, das aus mindestens zwei gleichsinnig (d. h. gleich orientiert und in Projektion ganz oder zumindest im Wesentlichen übereinanderliegend) unmittelbar übereinander positionierten Büroklammern besteht. Die zum System gehörenden Büroklammern besitzen jeweils eine großen Schleife und eine ganz oder jedenfalls im Wesentlichen in dem von dieser großen Schleife umgrenzten Innenbereich liegende kleine Schleife. Neben den mindestens zwei Büroklammern besteht das System pro zwei Büroklammern aus einem Verbindungselement, das die besagten Schleifen miteinander verbindet.

Das erfindungsgemäße System zeichnet sich also mit anderen Worten dadurch aus, dass neben den mindestens zwei, nicht einstückig ineinander übergehenden, sondern körperlich voneinander getrennten Büroklammern ein Verbindungselement zu dem System gehört, das die kleine Schleife der einen Büroklammer in dem vom der großen Schleife der anderen Büroklammer umgrenzten Bereich festhält, und auf der einen Seite der ineinander liegenden Schleifen über deren Längsbreitseite eine freie große Schleife der einen Klammer liegt und auf der anderen Seite der ineinander liegenden Schleifen über deren Längsbreitseite eine freie kleine Schleife der anderen Klammer liegt.

Weitere Ausgestaltungsmöglichkeiten, Wirkungsweisen und Vorteile ergeben sich aus der nachfolgenden Beschreibung der Ausführungsbeispiele anhand der Figuren.

Vorteilhaft wird als weitere Lösung ein Büroklammernsystem vorgeschlagen, das vorzugsweise aus mindestens zwei gleichsinnig (d. h. gleich orientiert und in Projektion ganz oder zumindest im Wesentlichen übereinanderliegend) unmittelbar übereinander positionierten Büroklammern besteht. Die zum System gehörenden Büroklammern besitzen, jede für sich gesehen, vorteilhaft jeweils eine große Schleife und eine ganz oder jedenfalls im Wesentlichen in dem von dieser großen Schleife umgrenzten Innenbereich liegende kleine Schleife. Neben den mindestens zwei Büroklammern besteht das System pro zwei Büroklammern aus einem Verbindungselement, das die besagten Schleifen miteinander verbindet.

Das Verbindungselement ist vorteilhaft eine Scheide mit zwei flachen, d. h. innen und außenseitig im Wesentlichen in sich ebenen Großflächen, i. d. R. nach Art eines flachgedrückten Rohrs. In das von dieser Scheide umgrenzte Innere ist jede der beiden Büroklammern mit einer ihrer Schleifen derart eingeschoben, dass die beiden Büroklammern von der Scheide so in Position gehalten werden, dass ihre andere Schleife zum Einklemmen eines zu haltenden Gegenstandes zwischen ihr und der Außenoberfläche der ihr zugewandten Großfläche der Scheide bereit ist. Im Wesentlichen in sich eben ist eine Großfläche, wenn sich eine Schleife einer Büroklammer vollständig gegen sie anliegen kann, wobei punktuelles, rein lokales Nichtanliegen unschädlich ist.

Dabei sind die beiden in ein und dieselbe Scheide eingeführten Schleifen der Büroklammern getrennt voneinander übereinander angeordnet. Denn dadurch, dass jede der beiden Büroklammern, deren jeweils eine Schleife in die Scheide eingeführt ist, eine Großfläche zwischen ihren Schleifen einklemmt, liegen die beiden in die Scheide eingeführten Schleifen innerhalb dieser Scheide nicht ineinander verschachtelt. Stattdessen liegen sie "etagenartig" übereinander und sind im Regelfall voneinander durch eine gedachte (fiktive) Trennebene getrennt, die parallel zur Längsachse der Scheide verläuft. Eine der besagten Schleifen liegt vollständig auf einer Seite der gedachten Trennebene, während die andere Schleife vollständig auf der gegenüberliegenden Seite der gedachten Trennebene liegt. Dadurch wird verhindert bzw. wesentlich erschwert, dass sich die jeweils in ein und derselben Scheide befindlichen Schleifen der Büroklammern miteinander verhaken. Dadurch wird ein Büroklammernsystem geschaffen, dessen Verbund sich leicht herstellen und wieder auflösen lässt.

### FIGURENAUFLISTUNG

Die systemzugehörigen Büroklammern und die Ausführungsbeispiele werden anhand der
Fig. 1 bis Fig. 2
Fig. 3 bis Fig. 5
Fig. 6 bis Fig. 7
Fig. 8 bis Fig. 10
Fig. 11 bis Fig. 12
erläutert. Die Bedeutung der einzelnen Figuren erschließt sich ohne weiteres anhand der nachfolgenden Beschreibung der Ausführungsbeispiele.

Weitere Ausführungsbeispiele werden anhand der Fig. 28 bis 51 erläutert. Die Bedeutung der einzelnen Figuren erschließt sich ohne weiteres anhand der nachfolgenden Beschreibung der Ausführungsbeispiele.

### VORBEMERKUNG ZU DEN AUSFÜHRUNGSBEISPIELEN

Die Fig. 2 und die zugehörige Explosionszeichnung in Gestalt der Fig. 1 zeigen eine doppelschleifige Büroklammer der allgemein bekannten Art.

Vorzugsweise beruht auch das erfindungsgemäße Büroklammernsystem auf einer solchen Büroklammer.

Wie man am besten anhand der geschnittenen und auseinandergezogenen Darstellung der Fig. 1 erkennen kann, besteht eine solche Büroklammer 1 aus einer großen Schleife 2 und einer kleinen Schleife 3.

Die große Schleife 2 besteht aus zwei Schenkeln 4 und 6, die die Längsseiten der Schleife 2 bilden. Die beiden Schenkel 4 und 6 sind - bevorzugt an der vorderen Schmalseite der Schleife - über eine Spitze 5 einstückig miteinander verbunden. Die Spitze 5 ist vorzugsweise dreieckig ausgestaltet, wie in Fig. 1 zu erkennen, kann aber alternativ auch gleichmäßig verrundet oder in Gestalt zweier 90°-Bögen mit einem geraden Verbindungsstück ausgeführt sein, also quasi rechteckig. Die Längsseiten der Schleifen sind i. d. R. länger als die Schmalseiten der Schleifen.

Die kleine Schleife 3 besteht aus zwei Schenkeln 7 und 8, die über eine Spitze 9 einstückig miteinander verbunden sind. Für die Spitze 9 gilt das bereits für die Spitze 5 Gesagte, ebenso für die Schmal- und Längsseiten.

Wie man am besten anhand der Fig. 2 erkennen kann, sind die beiden Schleifen 2 und 3 auf ihrer den Spitzen 5 bzw. 9 abgewandten Schmalseite über einen Verbindungsabschnitt 10 miteinander verbunden - derart, dass die kleine Schleife 3 in dem von der großen Schleife 2 der gleichen Büroklammer 1 umgrenzten Innenraum und im Wesentlichen in einer gemeinsamen Ebene mit der großen Schleife 2 liegt. Die beiden Schleifen liegen i. d. R. so ineinander, dass die Außenseiten der beiden Schenkel 7, 8 der kleinen Schleife 3 die Innenseiten der Schenkel 4, 6 der großen Schleife 2 berühren, zumindest im Wesentlichen.

Die hier in Rede stehenden Büroklammern sind im Regelfall einstückig ausgebildet. Meist bestehen sie aus Draht, der vorzugsweise passiviert ist, d. h. verzinkt, lackiert oder mit Kunststoff überzogen ist. Der Draht weist typischerweise einen Durchmesser zwischen 0,3 mm und 1,5 mm auf.

Zur Systematik der Bezugszeichen ist Folgendes anzumerken: Der Zusatz ".1" oder ".2" zeigt an, ob der genannte Bereich an der ersten oder zweiten Büroklammer des Systems liegt. So ist z. B. der Verbindungsabschnitt zwischen der kleinen und der großen Schleife ein und derselben Büroklammer allgemein mit der Bezugsziffer 10 bezeichnet. Ist von dem betreffenden Verbindungsabschnitt an der ersten Büroklammer die Rede, dann wird dieser als "10.1" bezeichnet. An der zweiten Büroklammer wird dieser Verbindungsabschnitt mit "10.2" bezeichnet.

### ERSTES AUSFÜHRUNGSBEISPIEL

### Die für das System verwendeten Büroklammern

Das erste Ausführungsbeispiel des erfindungsgemäßen Büroklammernsystems wird durch die Figuren 3 bis 5 dargestellt.

Zur Bildung des ersten Ausführungsbeispiels der Erfindung kommen minimal zwei Büroklammern 1.1 und 1.2 der soeben anhand der Büroklammer 1 geschilderten Art zum Einsatz.

Die beiden Büroklammern 1.1, 1.2 kommen vorzugsweise so zum Einsatz, wie sie sind, werden also nicht oder nicht wesentlich plastisch gegenüber ihrem Originalzustand verformt.

Zunächst wird die große Schleife 2.1 der ersten Büroklammer in das Innere der Scheide 11 eingeführt, über die offene Stirnschmalseite 12 der Scheide 11, so, wie das die Figur 3 zeigt. Die kleine Schleife 3.1 der ersten Büroklammer kommt dabei außen auf der in der vorliegenden Figur 3 unteren Großfläche 16 der Scheide 11 zu liegen.

Die Figur 4 verdeutlicht das noch näher, bei der Figur 4 handelt es sich um einen Blick auf die von Figur 3 gezeigte Konstellation, aber von unten her gesehen.

Um das System zu komplettieren, wird dann die kleine Schleife 3.2 der zweiten Büroklammer in die Scheide 11 eingeführt, sodass sich die von Figur 5 gezeigte Konstellation ergibt. In dieser Konstellation ist das System wie folgt klemmbereit:
Die kleine Schleife 3.1 der ersten Büroklammer kann zwischen sich und der unteren Großfläche 16 der Scheide 11 einen Gegenstand und insbesondere ein oder mehrere Blatt Papier klemmen.

Die große Schleife 2.2 der zweiten Büroklammer kann zwischen sich und der oberen Großfläche 16 der Scheide 11 einen Gegenstand und insbesondere ein oder mehrere Blatt Papier klemmen.

Wenn das System von seiner Kapazität noch nicht ausreicht, kann es beliebig erweitert werden. Beispielsweise dadurch, dass eine oder beide außerhalb der Scheide 11 liegenden Schleifen 2.2 und 3.1 der Büroklammern in weitere hier nicht gezeigte Scheiden des gleichen Typs eingeführt werden, um das System immer nach dem gleichen Muster fortzusetzen, bis es die gewünschte Kapazität erreicht hat. Die Scheiden 11 können hierbei auch vormontiert und arretiert an der Büroklammer sein. Zur Arretierung kann es sich anbieten, den Teil der Scheide dort um- oder einzufalzen, wo die Scheide über das freie Ende eines Schenkels der Büroklammer übersteht. Alternativ ist auch an Ankleben, Heißschrumpfung oder Rändeln zu denken. Es soll so das Verschieben der Scheide auf der Büroklammer unterbunden werden.

### Das als Scheide ausgebildete Verbindungselement

Zu dem System dieses Ausführungsbeispiels gehören, wie schon angesprochen, nicht nur die beiden Büroklammern 1.1 und 1.2, sondern zusätzlich auch noch das als Scheide 11 ausgebildete Verbindungselement, dessen bevorzugte konstruktive Details nachfolgend beschrieben werden.

Die Scheide 11 ist von der Kontur den verwendeten Büroklammern 1.1 und 1.2 angepasst.

Wie in Fig. 3 im Einzelnen markiert, besitzt sie eine offene Stirnschmalseite 12, eine geschlossene oder bevorzugt ebenfalls offene Stirnschmalseite 13, Längsschmalseiten 14 und 15, und zwei Großflächen, von denen in Fig. 3 und 5 nur die obere Großfläche 16 zu erkennen ist, weil die andere Großfläche auf der Unterseite liegt. Diese andere Großfläche zeigt jedoch die Fig. 4.

Die Scheide 11 ist dabei so dimensioniert, dass die zwei Schleifen der beiden Büroklammern unabhängig voneinander in der Scheide aufgenommen werden können, ohne dass sich eine Schleife in den von der anderen Schleife umgrenzten Innenbereich einlegen muss. Dadurch wird der entscheidende Vorteil erreicht, dass sich die beiden direkt nebeneinander im Inneren der Scheide 11 liegenden Schleifen nicht ineinander verhaken oder einander beim in die Scheide Hineinschieben oder aus ihr Herausziehen behindern.

Dementsprechend ist der lichte Innenquerschnitt der Scheide 11 dimensioniert. Er entspricht vorzugsweise etwa einem Rechteck, dessen lange Seiten längenmäßig jeweils dem maximalen Abstand der beiden großen Schenkel einer Büroklammer entsprechen und dessen kurze Seiten längenmäßig in etwa der doppelten Drahtstärke der zum System gehörenden Büroklammern entsprechen, ggf. mit einer Toleranzzugabe von max. 1/3 eines Drahtdurchmessers der zum System gehörenden Büroklammern. Sinngemäß Gleiches gilt für einen ovalen Querschnitt oder einen elliptischen Querschnitt in Bezug auf dessen große und kleine Hauptachse.

Bei anderen Ausführungsformen ist der lichte Innenquerschnitt der Scheide bewusst größer dimensioniert. Hier erfolgt die Dimensionierung des besagten Rechtecks so, dass dessen lange Seiten längenmäßig wieder jeweils dem maximalen Abstand der beiden großen Schenkel einer Büroklammer entsprechen. Länger bzw. höher ausgeführt werden jedoch dessen schmale Seiten. Sie entsprechen längenmäßig der doppelten Drahtstärke der zum System gehörenden Büroklammern plus einer Höhenzugabe von 5/10 bis 12/10 eines Drahtdurchmessers der zum System gehörenden Büroklammern.

Die Scheide kann aus unterschiedlichen Materialien bestehen. Denkbar ist, die Scheide beispielsweise als entsprechend platt gedrücktes Rohr aus einem starren Material zu fertigen, zum Beispiel aus Metall oder einem steifen Kunststoff.

Als ideal hat es sich allerdings erwiesen, die Schleife aus einem dickwandigen Kunststoffschlauch zu fertigen, mit einer Wandstärke von ca. 0,5/10 mm bis maximal 12/10 mm, besser nur bis maximal 8/10 mm. Ein solcher Kunststoffschlauch lässt sich nicht nur einfach verarbeiten, zum Beispiel durch Heißluftapplikationen in die entsprechende Form bringen. Sehr günstig ist vielmehr, dass er von Haus aus auch eine nicht unbeträchtliche Flexibilität mit sich bringt. Das macht das Einführen der Schleifen der Büroklammern in die von ihm gebildete Scheide 11 besonders einfach, vor allen Dingen dann, wenn das Büroklammernsystem vom Benutzer erst in dem Moment erweitert werden soll, in dem bereits Papiere oder andere Objekte von ihm geklemmt gehalten werden.

Die Scheide 11 kann dadurch auf der Schleife der Büroklammer festgesetzt werden, dass ihre beiden Hauptflächen im Bereich zwischen den beiden Schenkeln der Schleife, und zwar an oder nahe der Spitze, zusammengedrückt und miteinander verklebt oder verschweißt werden, was hier nicht figürlich dargestellt ist.

Vorzugsweise besitzt die Scheide eine offene zweite Stirnschmalseite 13, wie oben schon angesprochen. Sie kann dann z. B. sehr einfach aus einem endlos extrudierten Schlauch zugeschnitten werden.

In anderen Fällen ist die Scheide an der zweiten Stirnschmalseite 13 geschlossen. Diese Stirnschmalseite kann dann optional innenseitig der Kontur der Spitze 5 einer großen Schleife 2 der in dem System zu verwendenden Büroklammern 1 entsprechen. Sie bietet dann der großen Schleife verstärkten Halt.

Als besonders günstig hat es sich herausgestellt, wenn die Scheide stirnseitig, d. h. an einer Stirnschmalseite und dort an einer Hauptfläche, idealerweise der unteren Hauptfläche, eine einfache Abschrägung 17 besitzt, so, wie gut anhand der Figur 4 zu erkennen, wo auf der Stirnschmalseite 13 die einfache Abschrägung 17 angebracht ist, d. h. die mit einer solchen Abschrägung 17 versehene Stirnschmalseite ist vorzugsweise die, die zur Spitze einer Büroklammer hinweist, in fertig montiertem Zustand. Diese Abschrägung 17 erleichtert das Aufbringen der betreffenden Büroklammer bzw. des Systems auf einen Papierstapel bzw. einen Stapel zu haltender Objekte. Alternativ kann hier auch eine doppelte Abschrägung vorhanden sein.

Als besonders günstig hat sich herausgestellt, wenn die Scheide stirnseitig, d. h. an einer Stirnschmalseite und dort an einer Hauptfläche, idealerweise der oberen Hauptfläche, eine doppelte Abschrägung 18 besitzt, so, wie das gut anhand der Figuren 3 und 5 zu erkennen ist. Die mit einer solchen doppelten Abschrägung 18 versehene Stirnschmalseite 12 ist vorzugsweise die Stirnschmalseite, die der mit einer einfachen Abschrägung 17 versehenen Stirnschmalseite diametral gegenüberliegt. Das bedeutet idealerweise, dass die eine Großfläche 16 der Scheide 11 an der einen Stirnschmalseite 13 eine einfache Abschrägung 17 aufweist und die andere Großfläche 16 der Scheide 11 an der anderen Stirnschmalseite 12 eine meist doppelte Abschrägung 18 aufweist, so, wie man sich das anhand einer Zusammenschau der Figuren 4 und 5 gut vorstellen kann. Alternativ kann hier auch eine einfache Abschrägung vorhanden sein.

Für manche Anwendungsfälle kann es vorteilhaft sein, an beiden besagten Hauptflächen eine der genannten Abschrägungen vorzusehen.

Stattdessen oder zusätzlich zu der oder den Abschrägungen kann auch an der Stirnschmalseite einer Hauptfläche das Material der Scheide nach außen gefalzt sein, um ein leichteres Einführen der anderen Büroklammer zu gewährleisten. Anzumerken ist noch, dass die Scheide 11 für das Büroklammernsystem bei Bedarf auch so abgewandelt werden kann, wie das insbesondere die Figur 6 und auch die Fig. 7 zeigen.

Um eine bessere Abstützung an dem gehaltenen Papierstapel zu erreichen, kann die Scheide 11 hier optional und vorzugsweise beidseitig mit Flügeln bzw. Stützflächen 20 versehen sein, die sich quer zur Längsachse L der Scheide 11 von dieser weg erstrecken. Diese Flügel bzw. Stützflächen 20 verhindern, dass sich die unterhalb der Stützflächen zwischen der Scheide 11 und der dort befindlichen Schleife der jeweiligen Büroklammer gehaltenen Papiere allzu leicht aus dem Klammergriff herausdrehen.

Der Halteeffekt kann durch eine selbstklebende Ausrüstung der einen oder bevorzugt mehreren Stützflächen verbessert werden oder durch eine reibungserhöhende Beschichtung bzw. Riffelung der Stützflächen.

Zusätzlich oder stattdessen kann die Scheide auch mit einer Zunge 20a ausgerüstet sein, die in Richtung der Längsachse L der Scheide 11 über diese hinausragt.

Eine solche Zunge 20a erleichtert das Lösen einzelner von dem System gehaltener Papiere oder Objekte aus dem Verbund. Denn durch entsprechenden Zug an der Zunge 20a kann die betreffende Scheide 11 leicht von den Büroklammern abgezogen werden, sodass sich der Verbund löst.

Darüber hinaus kann mindestens eine Stützfläche 20 einen Fortsatz 20* aufweisen, der z. B. von der Außenseite der Scheide in Richtung der Längsachse L der Scheide nach außen ragt und so einen Reiter bzw. Tab zur Verfügung stellt, der die übersichtliche Organisation der von dem System geklemmt gehaltenen Papiere erleichtert. In dem Bereich, in dem die Stützfläche seitlich neben der Büroklammer in den Fortsatz 20* übergeht, ist der Fortsatz 20* vorzugsweise mit einem fensterartigen Ausschnitt 100 versehen. Dieser stellt sicher, dass das Einschieben einer Büroklammer in die Scheide 11 ungehindert möglich ist, vgl. Figur 6.

Generell ist es besonders günstig, wenn mindestens eine Großfläche 16 der Scheide 11 und/oder ein Flügel 20 und/oder die Zunge 20a und/oder der Fortsatz 20* bedruckbar oder beschriftbar sind. Dadurch kann sehr einfach Werbung vermittelt werden. Zudem wird dadurch gegebenenfalls die Organisation wesentlich vereinfacht, da der Benutzer zum Beispiel die Fortsätze 20* als individuell von ihm beschriftete Tabs einsetzen kann, die die Orientierung im vom Büroklammernsystem geklemmten Stapel erleichtern.

Weitere Ausgestaltungsmöglichkeiten für die Scheide ergeben sich aus den nachfolgend beschriebenen, weiteren Ausführungsbeispielen.

### ZWEITES AUSFÜHRUNGSBEISPIEL

Das von den Figuren 8 bis 10 gezeigte zweite Ausführungsbeispiel ist eine leichte Abwandlung des ersten Ausführungsbeispiels. Daher gilt das dort Gesagte auch für das zweite Ausführungsbeispiel uneingeschränkt.

Die Abwandlung besteht darin, dass der lichte Innenquerschnitt der Scheide bewusst größer dimensioniert ist, wie oben schon angesprochen.

Bei den Fig. 8 bis 10 erfolgt die Dimensionierung des besagten Rechtecks, das den lichten Innenquerschnitt der Scheide 11 in unbeschicktem Zustand markiert, so, dass dessen lange Seiten LS längenmäßig wieder jeweils dem maximalen Abstand der beiden großen Schenkel einer Büroklammer entsprechen. Länger bzw. höher ausgeführt werden jedoch dessen schmale Seiten KS. Sie entsprechen längenmäßig der doppelten Drahtstärke der zum System gehörenden Büroklammern plus einer Höhenzugabe von 5/10 bis 12/10 eines Drahtdurchmessers der zum System gehörenden Büroklammern, vgl. insbes. Fig. 8.

### DRITTES AUSFÜHRUNGSBEISPIEL

Das von den Figuren 11 und 12 gezeigte dritte Ausführungsbeispiel ist eine Abwandlung des zweiten Ausführungsbeispiels. Daher gilt das dort Gesagte auch für das dritte Ausführungsbeispiel uneingeschränkt.

Die Abwandlung erfolgt hier dadurch, dass eine zusätzliche Zunge 20a vorgesehen ist, wie sie oben bereits näher beschrieben wurde. Zusätzlich oder stattdessen können auch bei diesem Ausführungsbeispiel hier nicht gezeigte Flügel bzw. Stützflächen oder Fortsätze (Tabs) vorgesehen sein, wie ebenfalls bereits oben angesprochen.

### VIERTES AUSFÜHRUNGSBEISPIEL

### Die für das System verwendeten Büroklammern

Zur Bildung des vierten Ausführungsbeispiels der Erfindung kommen zwei Büroklammern 1.1' und 1.2' der oben (Fig. 1 und 2) anhand der Büroklammer 1 geschilderten Art zum Einsatz.

Die beiden Büroklammern 1.1', 1.2' kommen vorzugsweise so zum Einsatz, wie sie sind, werden also nicht oder nicht wesentlich plastisch gegenüber ihrem Originalzustand verformt.

Die beiden Büroklammern 1.1' und 1.2' können so aufeinander gelegt werden, wie das die Fig. 28 zeigt.

Dann werden sie gemeinsam mit der Scheide 11' vereint. Dabei kommt die kleine Schleife 3.1' der unteren Büroklammer 1.1' in der gleichen Ebene wie die große Schleife 2.2' der oberen Büroklammer 1.2' zu liegen und zwar innerhalb der besagten großen Schleife 2.2'. Das heißt also, dass die kleinere Schleife 3.1' der Büroklammer 1.1' nach dem Einführen in die Scheide zumindest im Wesentlichen vollständig innerhalb des Raums und der Ebene liegt, die von der großen Schleife 2.2' der oberen Büroklammer 1.2' abgegrenzt und aufgespannt wird.

Der Vollständigkeit halber sei gesagt, dass die soeben nur prinzipiell erörterte Montage in der Praxis bevorzugt so vorgenommen wird, dass die große Schleife 2.1' einer ersten Büroklammer in die Scheide 11' eingeführt wird und dann die so gebildete Einheit auf ein Blatt Papier aufgeschoben wird, das zwischen der kleinen Schleife 3.1' dieser Büroklammer und der Scheide geklemmt gehalten wird. Dann wird die kleine Schleife 3.2' einer zweiten Büroklammer so in die Scheide und die dort bereits befindliche große Schleife der ersten Büroklammer eingeschoben, dass sie inmitten der besagten großen Schleife in der bereits oben geschilderten Art und Weise zu liegen kommt. Die große Schleife 2.2' kommt dabei außen auf der bisher noch freien Großfläche der Scheide 11' zu liegen. Dann können ein oder mehrere Blatt Papier zwischen der Schleife 2.2' und der Scheide eingeklemmt werden.

### Das als Scheide ausgebildete Verbindungselement

Zu dem System dieses Ausführungsbeispiels gehören, wie schon angesprochen, nicht nur die beiden Büroklammern 1.1' und 1.2', sondern zusätzlich auch noch das als Scheide 11' ausgebildete Verbindungselement, dessen bevorzugte konstruktive Details nachfolgend beschrieben werden.

Die Scheide 11' ist von der Kontur den verwendeten Büroklammern 1.1' und 1.2' angepasst.

Sie besitzt eine offene Stirnschmalseite 12', eine geschlossene Stirnschmalseite 13', Längsschmalseiten 14' und 15', und zwei Großflächen, von denen in Fig. 28 nur die Großfläche 16' zu erkennen ist, weil die andere Großfläche auf der Unterseite liegt.

Vorzugsweise besitzt die Scheide eine geschlossene Stirnschmalseite 13', die zumindest innenseitig der Kontur der Spitze 5' einer großen Schleife 2' der in dem System zu verwendenden Büroklammern 1' entspricht (vgl. Fig. 26) und daher diesen großen Schleifen verstärkten Halt bietet.

Im Rahmen einer hier nicht zeichnerisch dargestellten Abwandlung ist vorgesehen, dass die Spitze der Scheide fehlt, d. h. sozusagen "abgeschnitten" ist. Die Scheide stellt dann ein plattes Rohr dar, vgl. vorgreifend auch Fig. 39.

Ein vollständiges, vorzugsweise - wie oben beschrieben - sukzessives Einschieben der beiden Büroklammern in die Scheide 11' in der von Fig. 27 gezeigten Art führt dann zu einem Ensemble, wie es die Figuren 29 bis 32 zeigen.

Als sehr anschaulich ist hier zuvorderst die Fig. 29 zu nennen.

Man sieht, wie die geschwärzte große Schleife 2.2' der oberen Büroklammer 1.2' zusammen mit der kleinen Schleife 3.1' der unteren Büroklammer 1.1' fast vollständig in der Scheide 11' zu liegen gekommen ist, meist ragt nur noch ein kleines Stück heraus, vorzugsweise weniger als 1/3 der Länge jeder Büroklammer in Richtung ihrer Schenkel.

Ebenfalls gut zu erkennen ist, wie die geschwärzte kleine Schleife 3.2' der oberen Büroklammer 1.2' dabei - erzwungen durch die Dicke des oder der gehaltenen Papiere Pa' - an oder (hier in Aktion) mit Abstand über der oberen Großfläche der Scheide zu liegen gekommen ist. Des Weiteren ist zu erkennen, dass die große Schleife 2.1' der unteren Büroklammer in entsprechender Weise an bzw. unter dem Einfluss des oder der geklemmten Papiere Pa' über der unteren Großfläche der Scheide zu liegen gekommen ist.

Die beiden zuletzt genannten Schleifen 3.2' und 2.1' stehen dadurch zur Verfügung - sei es, um zwischen sich und der Scheide ein oder mehrere Blätter Papier einzuklemmen und zu halten oder um als weiteres Verbindungsglied für eine entsprechende Verkettung, z. B. mittels einer weiteren solchen Scheide und einer weiteren solchen Büroklammer, zur Verfügung zu stehen.

Ebenfalls sehr gut zu erkennen ist der Sachverhalt anhand der Fig. 30. Hier ist der besseren Übersichtlichkeit halber die obere Büroklammer 3.2' geschwärzt dargestellt.

Die Fig. 30 zeigt den soeben geschilderten Sachverhalt von der geschlossenen Stirnschmalseite 13' der Scheide 11' her gesehen. Auch die Papierstapel Pa' sind gut zu erkennen.

Eine weitere Veranschaulichung des gleichen Sachverhalts bieten die Figuren 31 und 32, wobei hier die freie kleine Schleife 3.2' und die freie große Schleife 2.1' bevorzugt an der jeweiligen Großfläche der Scheide anliegen, wo sie klemmbereit sind.

### Weitere Ausgestaltungsmöglichkeiten für die Scheide

Vorzugsweise ist der lichte Innenquerschnitt der Scheide so gestaltet, dass er im Wesentlichen der Breite und/oder Höhe der großen Schleife jener Büroklammern entspricht, die bestimmungsgemäß Bestandteil des Büroklammernsystems sind. Die Ausgestaltung ist idealerweise so, dass zumindest die betreffende große Schleife reib- und/oder formschlüssigen Halt zwischen mindestens zwei, besser 2 × 2 sich jeweils gegenüberliegenden Innenoberflächen der Scheide findet.

Bemerkenswert sind das oder - bevorzugt - die Rastorgane 17' und 18' an der Scheide 11'.

Wie man gut anhand der Figuren 28, 31 und 32 erkennt, sind das Rastorgan oder die Rastorgane 17', 18" vorzugsweise als Vertiefungen ausgebildet, die sich bevorzugt tellerartig oder linsenartig von der äußeren Oberfläche der Großfläche 16' der Scheide 11' nach innen erstrecken, so dass sich auf der Innenseite der Großfläche 16' der Scheide entsprechende Rastvorsprünge, z. B. Rastwarzen oder Rastlinsen, bilden.

Solche Rastorgane 17', 18' können entweder nur an einer Großfläche 16' angebracht sein oder an beiden sich gegenüberliegenden Großflächen, eventuell auch an einer oder beiden Längsschmalseiten 14' bzw. 15' der Scheide mit einer entsprechenden Ausgestaltung der Schenkel 4', 6', 7' und/oder 8', um einen Kraft- und/oder Formschluss zu erreichen. Hierbei ist es besonders günstig, wenn die Scheide aus Kunststoff besteht, da die jeweilige Schleife dann den oder die Rastvorsprünge im Zuge ihres Einschiebens elastisch beiseiteschieben bzw. auseinanderdrücken kann, bis er oder sie hinter der Schleife wieder zurückfedern und einrasten. Besonders günstig ist es, wenn in diesem Zusammenhang Büroklammern mit einer dreieckigen oder eventuell auch runden Spitze verwendet werden, was das Beiseiteschieben bzw. Auseinanderdrücken des oder der Rastvorsprünge erleichtert.

Wie leicht nachzuvollziehen ist, beispielsweise anhand der Fig. 31, legt sich das Rastorgan 17' bei vollständig eingeschobener oberer Büroklammer in den Bereich auf der Innenseite der Spitze der großen Schleife 2.2' ein. In sinngemäß gleicher Art und Weise legt sich das Rastorgan 18' in den Bereich auf der Innenseite der Spitze der kleinen Schleife 3.1' ein. Wenn nur ein Rastorgan vorgesehen werden soll, dann wird vorzugsweise das Rastorgan 18' für die kleine Schleife ausgeführt. Denn sobald diese formschlüssig verrastet ist, hält sie zugleich die zwischen ihr und der Scheide 11' gefangene große Schleife.

Anzumerken ist noch, dass die Scheide 11' für das Büroklammernsystem bei Bedarf auch so abgewandelt werden kann, wie das die Figuren 36 und 37 zeigen. Um eine bessere Abstützung an dem gehaltenen Papierstapel zu erreichen, ist die Scheide 11' hier vorzugsweise beidseitig mit Stützflächen 20' versehen. Diese verhindern, dass sich die unterhalb der Stützflächen zwischen der Scheide 11' und der dort befindlichen Schleife der jeweiligen Büroklammer gehaltenen Papiere allzu leicht aus dem Klammergriff herausdrehen.

Der Halteeffekt kann durch eine selbstklebende Ausrüstung der einen oder bevorzugt mehreren Stützflächen verbessert werden oder durch eine reibungserhöhende Beschichtung bzw. Riffelung.

Mindestens eine Stützfläche 20' kann einen Fortsatz 20*' aufweisen, der z. B. (wie von Fig. 38 gezeigt) in Richtung von der Spitze der Scheide weg nach außen ragt und so einen beschriftbaren Tab zur Verfügung stellt, der die übersichtliche Organisation der von dem System geklemmt gehaltenen Papiere erleichtert.

Eine weitere erfindungswesentliche Abwandlung zeigt die Fig. 38.

Auch hier ist die Scheide 11' entlang eines Teils ihrer Längsschmalseiten mit seitlich über sie herausragenden Stützflächen 20' versehen, die den bereits oben geschilderten Zweck haben.

Die Stützflächen gehen, wie man gut anhand der Fig. 38 erkennen kann, auf der Höhe der Einschuböffnung der Scheide 11' in einen Fortsatz 20*' über, der, wie ebenfalls bereits oben geschildert, als Tab nach außen absteht und dann zur Organisation der geklammerten Papiere zur Verfügung steht. Bemerkenswert ist, dass der Fortsatz 20*' ein Fenster FE' aufweist, durch das hindurch ein Schenkel einer systemzugehörigen Büroklammer in den Bereich der (hier unteren) Außenseite der Großfläche der Scheide geschoben werden kann.

Ebenfalls gut zu erkennen ist der optionale Zugfortsatz 20**', der es erheblich vereinfacht, die Scheide anzuziehen, wenn eine Unterlage, die mit dem System geklammert ist, entnommen werden soll.

### FÜNFTES AUSFÜHRUNGSBEISPIEL

Das von den Figuren 33 bis 35 gezeigte fünfte Ausfügungsbeispiel ist eine leichte Abwandlung des zehnten Ausführungsbeispiels. Daher gilt das dort Gesagte auch für das fünfte Ausführungsbeispiel uneingeschränkt.

Die Abwandlung besteht darin, dass das freie Ende der kleinen Schleife etwas nach innen gebogen ist, um vorzugsweise 30° bis 60° und idealerweise um 45° +/- 5°.

Das ist in Fig. 35 gut anhand der kleinen Schleife 3.1' zu erkennen.

Das freie Ende bildet auf diese Art und Weise eine Abkröpfung 19' aus. Diese Abkröpfung 19' erleichtert das Lösen der kleinen Schleife der ersten Büroklammer aus der Umarmung der großen Schleife der zweiten Büroklammer, mit der die erste Büroklammer gemeinsam in der Scheide 11' steckt. Hierzu wird auf Fig. 33 und Fig. 34 verwiesen, wobei letztere den Zusammenbau von der offenen Stirnschmalseite der Scheide 11' her zeigt.

Anzumerken ist noch, dass die Abkröpfung 19' optional auch bei denjenigen der nachfolgend noch zu schildernden Ausführungsbeispielen angebracht sein kann, die über ein vergleichbares freies Ende an der kleinen Schleife verfügen.

### SECHSTES AUSFÜHRUNGSBEISPIEL

Ein sechstes Ausführungsbeispiel der Erfindung zeigt die Fig. 39.

Das sechste Ausführungsbeispiel der Erfindung entspricht im Wesentlichen dem fünften Ausführungsbeispiel der Erfindung. Daher gilt das dort Gesagte bis auf die nachfolgend ausdrücklich geschilderten Unterschiede auch hier.

Gegenüber dem vierten Ausführungsbeispiel besteht folgender Unterschied:
Die Scheide ist bei diesem Ausführungsbeispiel reduziert ausgeführt. Das bedeutet, dass das Verbindungselement keine vollständige Scheide mehr darstellt, sondern nur noch durch einen in Umfangsrichtung in sich geschlossenen Haltering 21' repräsentiert wird, der an beiden Stirnschmalseiten geöffnet ist. Wie man deutlich sieht, ist der Haltering 21' verschiebbar auf einer ersten Büroklammer 1.1' gehalten. Die maximale Erstreckung seines inneren Querschnitts in zwei aufeinander senkrecht stehenden Richtungen entspricht vorzugsweise im Wesentlichen der großen Schleife der Büroklammer, so dass der Haltering 21' im Wesentlichen spielfrei auf der großen Schleife der Büroklammer hin und her geschoben werden kann.

Auch für diese Ausführungsform des erfindungsgemäßen Systems kommen vorzugsweise unverformte Büroklammern zum Einsatz, wie bereits oben beschrieben.

Die Montage erfolgt ebenfalls so, wie bereits oben als bevorzugte Variante beschrieben.

Ausgegangen wird von der in Fig. 39 gezeigten Anordnung, in der der Haltering 21' in seinem auf eine unverformte Büroklammer aufgeschobenen Zustand gezeigt wird.

Als nächstes wird zwischen der kleinen Schleife 3' und der großen Schleife 2' mindestens ein Papier eingeklemmt.

Hierdurch wird die kleine Schleife 3' elastisch nach unten aus dem von der großen Schleife 2' umgrenzten Bereich herausbewegt und durch das Papier von dort ferngehalten (zeichnerisch nicht dargestellt).

Nun wird der Haltering 21' in Richtung des Pfeils und seiner Kennzeichnung P' weiter in Richtung hin zum anderen Ende der Büroklammer aufgeschoben. Dann wird die kleine Schleife einer zweiten Büroklammer in den von der großen Schleife der ersten Büroklammer umgrenzten Bereich und durch den lichten Querschnitt des Halterings 21' hindurch eingeführt. Ihre große Schleife kommt dabei außerhalb an bzw. oberhalb der Großfläche des Halterings 21' zu liegen. Somit ergibt sich im Ergebnis wieder die zuvor am Beispiel der Scheide 11' erläuterte Systemkonfiguration.

Insofern besteht kein Unterschied zu dem zehnten Ausführungsbeispiel.

Das bedeutet wiederum, dass die kleine Schleife der ersten Büroklammer zwischen sich und dem Haltering 21' die Möglichkeit zum Einklemmen eines oder mehrerer Blätter Papier oder ähnlicher Objekte bietet. Das bedeutet darüber hinaus auch, dass die große Schleife der zweiten Büroklammer zwischen sich und dem Haltering 21' ebenfalls die Möglichkeit zum Einklemmen eines oder mehrerer Blätter Papier oder ähnlicher Objekte bietet.

### SIEBTES AUSFÜHRUNGSBEISPIEL

Ein siebtes Ausführungsbeispiel der Erfindung zeigt die Fig. 40.

Dieses Ausführungsbeispiel entspricht im Wesentlichen dem sechsten Ausführungsbeispiel, so dass das dort Gesagte, auch im Hinblick auf den Rückbezug auf das vierte Ausführungsbeispiel, auch hier gilt.

Dieses Ausführungsbeispiel unterscheidet sich von dem sechsten Ausführungsbeispiel dadurch, dass der Haltering 21' aufgebrochen ist und nun nur noch einen C-förmigen Halter 25' darstellt.

Der C-förmige Halter 25' ist in Richtung des Doppelpfeils P' verschiebbar und kann daher auf der Büroklammer in eine Richtung verschoben werden, in der er die beiden ineinandergelegten Schleifen der am System beteiligten Büroklammern zusammenhält.

Die Haltewirkung ist weniger ausgeprägt als bei der Ausführungsform gemäß Fig. 39, kann aber unter gewissen Umständen den Anforderungen genügen.

### ACHTES AUSFÜHRUNGSBEISPIEL

Ein achtes Ausführungsbeispiel der Erfindung zeigt die Fig. 41.

Dieses Ausführungsbeispiel entspricht im Wesentlichen dem sechsten Ausführungsbeispiel, so dass das dort Gesagte, auch im Rückbezug auf das vierte Ausführungsbeispiel, auch hier gilt.

Das achte Ausführungsbeispiel unterscheidet sich vom sechsten Ausführungsbeispiel dadurch, dass das Verbindungselement noch weiter reduziert worden ist. Das Verbindungselement ist hier in Gestalt einer Doppelkralle 22' ausgeführt, die aus einem Krallenhauptteil 23' besteht, das die von einer großen Schleife zwischen ihren beiden Schenkeln aufgespannte Ebene überbrückt. An den Krallenhauptteil 23' schließen sich an beiden Schenkelseiten krallenartige Umgriffe 24' an, die jeweils um einen Schenkel einer großen Schleife herumgreifen. Auf diese Art und Weise wird die Doppelkralle 22' unverlierbar, aber beweglich, auf einer großen Schleife festgesetzt.

Bemerkenswert ist noch, dass bei diesem Ausführungsbeispiel die jeweiligen Büroklammern eine zusätzliche plastische Verformung bzw. besondere Ausgestaltung aufweisen, die in Figur 41 ebenfalls nicht zeichnerisch dargestellt ist.

Es ist nämlich so, dass die Schenkel der großen Schleife und der kleinen Schleife einer Büroklammer bei diesem Ausführungsbeispiel einen gewissen Mindestabstand in Richtung des schwarzen Pfeils MA' halten müssen. Hierdurch wird sichergestellt, dass die krallenartigen Umgriffe 24' den nötigen Platz finden, um zwischen die Schenkel einer großen Schleife und die Schenkel einer in dieser aufgenommenen kleinen Schleife eingeschoben zu werden, so dass die Doppelkralle 22' in ihre Halteposition verschoben werden kann, die der Halteposition des bereits geschilderten Halterings 21' entspricht.

Die Funktion der Doppelkralle 22' ist die gleiche, wie sie bereits oben für den Haltering 21' erläutert wurde, worauf verwiesen wird.

### NEUNTES AUSFÜHRUNGSBEISPIEL

Ein neuntes Ausführungsbeispiel der Erfindung zeigt die Fig. 42.

Das neunte Ausführungsbeispiel entspricht im Wesentlichen dem siebten Ausführungsbeispiel, so dass das dort Gesagte, einschließlich der Rückbeziehungen auf andere Ausführungsbeispiele, auch hier gilt.

Der einzige Unterschied liegt darin, dass das Verbindungselement anders gestaltet ist.

Der C-förmige Halter des vierten Ausführungsbeispiels wurde nämlich noch weiter reduziert und besteht nun nur noch aus einer Platte 26', die mit mindestens einem, besser den beiden Schenkeln einer großen Schleife 2' verbunden worden ist, vorzugsweise verschweißt.

### ZEHNTES AUSFÜHRUNGSBEISPIEL

Ein zehntes Ausführungsbeispiel der Erfindung zeigt die Fig. 43.

Dieses zehnte Ausführungsbeispiel entspricht im Wesentlichen dem neunten Ausführungsbeispiel, so dass das dort Gesagte, einschließlich der Rückbeziehungen auf andere Ausführungsbeispiele, auch hier gilt.

Der einzige Unterschied liegt darin, dass das Verbindungselement nun keine Platte mehr ist, sondern ersatzweise durch vorzugsweise zwei, eventuell auch mehrere Querbügel 27' gebildet wird.

Die Querbügel 27' bestehen idealerweise aus dem gleichen Draht wie die Büroklammer selbst.

Die Querbügel 27' sind wieder, wie bereits im vorigen Ausführungsbeispiel für die Platte beschrieben, an zumindest einem, besser beiden Schenkeln der großen Schleife der Büroklammer befestigt, vorzugsweise verschweißt.

Die beiden Querbügel verlaufen vorzugsweise im Winkel von 90° zu den Schenkeln der Schleifen, eine Schrägstellung ist indes möglich.

### ELFTES AUSFÜHRUNGSBEISPIEL

Ein elftes Ausführungsbeispiel der Erfindung zeigt die Fig. 44.

Das elfte Ausführungsbeispiel entspricht im Wesentlichen dem zehnten Ausführungsbeispiel, so dass das dort Gesagte, einschließlich der Rückbeziehung auf andere Ausführungsbeispiele, auch hier gilt.

Der Unterschied zwischen dem elften Ausführungsbeispiel und dem zehnten Ausführungsbeispiel liegt darin, dass bei dem elften Ausführungsbeispiel aus Gründen der Vereinfachung oder Materialersparnis nur noch ein einziger Querbügel 27' vorgesehen wird.

Dieser ist so ausgestaltet, wie für die Querbügel 27' des vorhergehenden Ausführungsbeispiels beschrieben.

### ZWÖLFTES AUSFÜHRUNGSBEISPIEL

Das zwölfte Ausführungsbeispiel wird von der Fig. 45 gezeigt.

Es handelt sich um eine besonders enge Abwandlung des elften Ausführungsbeispiels. Das dort Gesagte, einschließlich der Rückbeziehungen auf andere Ausführungsbeispiele, gilt daher auch hier.

Bei diesem Ausführungsbeispiel ist auf den freien Abschnitt 30' der großen Schleife 2', der sich in dem achten Ausführungsbeispiel zwischen dem Querbügel 27' und dem freien Ende der großen Schleife 2' findet, verzichtet worden, d. h. er ist als solcher nicht mehr an der Büroklammer anzutreffen. Stattdessen ist er integraler Bestandteil des Querbügels 27', soweit dieser durch Umbiegen des entsprechenden Schenkels der großen Schleife der Büroklammer entstanden ist.

Dies führt nicht nur zu einer Materialersparnis, sondern hat den Vorteil, dass für den Querbügel 27' vorzugsweise nur ein Schweißpunkt 28' benötigt wird, weil der Querbügel 27' auf der gegenüberliegenden Seite eine Biegestelle 29' aufweist, also integraler Bestandteil des entsprechenden Schenkels der großen Schleife 2' ist. Das macht die Fertigung effektiver.

### DREIZEHNTES AUSFÜHRUNGSBEISPIEL

Ein dreizehntes Ausführungsbeispiel der Erfindung zeigt die Figur 46.

Es handelt sich hierbei um eine Abwandlung des elften und zwölften Ausführungsbeispiels. Das dort Gesagte, einschließlich der Rückbeziehung auf andere Ausführungsbeispiele, gilt daher auch hier.

Bei diesem Ausführungsbeispiel ist der Querbügel 27' nur einseitig angebunden, wie schon oben kurz am Beispiel der Fig. 42 für die Platte 26' angesprochen.

Vorzugsweise ist er ein integraler Bestandteil des freien Schenkels der großen Schleife 2'. Um den Querbügel 27' der hier in Rede stehenden Art herzustellen, wird der besagte Schenkel der großen Schleife 2' einfach etwas länger ausgeführt und dann um mindestens 1 × 90°, vorzugsweise 2 × 90° abgebogen, in die Position, die Figur 46 zeigt.

Auch hier könnte alternativ ein schräger Verlauf des Querbügels vorgesehen sein, wie schon oben angesprochen.

### VIERZEHNTES AUSFÜHRUNGSBEISPIEL

Ein vierzehntes Ausführungsbeispiel der Erfindung zeigt die Figur 47. Es handelt sich hierbei um eine sehr enge Abwandlung des dreizehnten Ausführungsbeispiels, sodass das dort Gesagte uneingeschränkt auch hier gilt.

Der Unterschied zwischen dem dreizehnten und dem vierzehnten Ausführungsbeispiel besteht darin, dass der Querbügel 27' hier als mehrfach-Biegeabschnitt ausgeführt ist, der vorzugsweise eine U-förmige Gestalt aufweist, wie die Figur 47 zeigt, oder, alternativ, eine im wesentlichen V-förmige Gestalt. Ein derart gestalteter Querbügel 27' bietet besonders viel Halt.

Theoretisch könnte der Querbügel 27' als angeschweißter Abschnitt ausgeführt sein, idealerweise ist der aber von Anfang an einstückig mit dem freien Schenkel der großen Schleife 2' verbunden und kommt durch entsprechendes, mehrfaches Umbiegen zustande.

### FÜNFZEHNTES AUSFÜHRUNGSBEISPIEL

Ein fünfzehntes Ausführungsbeispiel der Erfindung zeigen die Figuren 48 bis 51.

Es ist nochmals darauf hinzuweisen, dass auch bei diesem Ausführungsbeispiel unverformte Büroklammern zum Einsatz kommen, in der bereits für das vierte Ausführungsbeispiel beschriebenen Art und Weise, vergleiche Fig. 49.

Dieses Ausführungsbeispiel zeichnet sich dadurch aus, dass es insoweit besonders einfach ist, als es keines zusätzlichen, separaten Verbindungselements bedarf und auch auf kostenträchtige Schweißpunkte verzichtet werden kann. Stattdessen ist der Querbügel 27' hier vollständig integraler Bestandteil einer Büroklammer.

Wie man am besten anhand der Fig. 48 sieht, ist es hier so, dass in den einen Schenkel der großen Schleife 2' einer Büroklammer integral eine beispielsweise V-förmige oder beispielsweise C-förmige Rastvertiefung 32' eingebogen oder eingeprägt bzw. durch sog. "Ausklinken" eingebracht worden ist.

Diese Rastvertiefung 32' nimmt das Ende des gegenüberliegenden Schenkels der großen Schleife 2' auf.

Zu diesem Zweck ist der gegenüberliegende Schenkel der großen Schleife 2' länger ausgeführt und an der Biegestelle 29' um etwa 1 × 90° oder vorzugsweise 2 × 90° abgebogen worden, wird also quer über die große Schleife hinweg geführt. Er bildet auf diese Art und Weise einen Querbügel 27' aus.

Der so gebildete Querbügel 27' ist an seinem freien Ende mit einer Abkröpfung 31' versehen. Die Abkröpfung 31' ist so ausgebildet, dass sie in die Rastvertiefung 32' am gegenüberliegenden Schenkel der großen Schleife 2' eingehängt werden kann.

Diese Ausgestaltung hat besondere produktionstechnische Vorteile. Außer einer entsprechend gestalteten Drahtbiegemaschine wird nichts anderes zur Montage und Herstellung benötigt.

Auch könnte alternativ ein schräger Verlauf des Querbügels vorgesehen sein, wie schon oben angesprochen.

## Patentansprüche

1. Büroklammernsystem bestehend aus mindestens zwei körperlich voneinander getrennten, unmittelbar übereinander positionierten Büroklammern mit einer großen Schleife (2') und einer in dem von dieser umgrenzten Innenbereich liegenden kleinen Schleife (3') und mindestens einem Verbindungselement, **dadurch gekennzeichnet, dass** das Verbindungselement die kleine Schleife (3') der einen Büroklammer in dem vom der großen Schleife (2') der anderen Büroklammer umgrenzten Bereich festhält und auf der einen Seite der ineinander liegenden Schleifen (2, 3') über deren Längsbreitseite eine freiere große Schleife (2') der einen Büroklammer liegt und auf der anderen Seite der ineinander liegenden Schleifen (2, 3') über deren Längsbreitseite eine freie kleine Schleife (3') der anderen Büroklammer liegt.

2. Büroklammernsystem nach Anspruch 1, **dadurch gekennzeichnet, dass** das Verbindungselement eine Scheide (11) mit zwei flachen Großflächen ist, in die jede der beiden Büroklammern (1) mit einer ihrer Schleifen derart eingeschoben ist, dass die beiden Büroklammern (1) von der Scheide (11) so in Position gehalten werden, dass ihre andere Schleife zum Einklemmen eines zu haltenden Gegenstandes zwischen ihr und der Außenoberfläche der ihr zugewandten Großfläche der Scheide (11) bereit ist, wobei die beiden in ein und dieselbe Scheide eingeführten Schleifen der Büroklammern getrennt voneinander übereinander angeordnet sind.

3. Büroklammernsystem nach Anspruch 2, **dadurch gekennzeichnet, dass** die Scheide (11) an beiden Stirnschmalseiten (12, 13) offen ist.

4. Büroklammernsystem nach Anspruch 2, **dadurch gekennzeichnet, dass** die Scheide (11) ein flexibler Schlauchabschnitt ist.

5. Büroklammernsystem nach Anspruch 2, **dadurch gekennzeichnet, dass** der fertige lichte Querschnitt der Scheide (11) so dimensioniert und ausgebildet ist, dass zwei Schleifen von zwei unterschiedlichen Büroklammern (1) unabhängig voneinander in der Scheide (11) aufgenommen werden können, ohne dass sich eine Schleife in den von der anderen Schleife umgrenzten Innenbereich einlegen muss.

6. Büroklammernsystem nach Anspruch 2, **dadurch gekennzeichnet, dass** die Scheide (11) stirnseitig an mindestens einer Großfläche (16) eine einfache Abschrägung (17) besitzt.

7. Büroklammernsystem nach Anspruch 2, **dadurch gekennzeichnet, dass** die Scheide (11) stirnseitig an mindestens einer Großfläche (16) eine doppelte Abschrägung (18) besitzt.

8. Büroklammernsystem nach Anspruch 2, **dadurch gekennzeichnet, dass** die Scheide (11) eine Zunge (20a) besitzt, die in Richtung der Längsachse (L) der Scheide (11) über diese hinausragt.

9. Büroklammernsystem nach Anspruch 2, **dadurch gekennzeichnet, dass** die Scheide (11) mindestens einen, besser zwei Flügel (20) aufweist, der oder die sich in einer Richtung quer zur Längsachse (L) der Scheide (11) von dieser weg erstrecken.

10. Büroklammernsystem nach Anspruch 1, **dadurch gekennzeichnet, dass** das Verbindungselement eine Scheide (11') ist, in die die große Schleife (2') der einen Büroklammer zusammen mit der in den von ihr umgrenzten Innenbereich eingelegten kleinen Schleife (3') der anderen Büroklammer über eine offene erste Stirnschmalseite (12') der Scheide (11') eingeführt ist.

11. Büroklammernsystem nach Anspruch 10, **dadurch gekennzeichnet, dass** der lichte Innenquerschnitt der Scheide (11') so gestaltet ist, dass die große Schleife (2') der in sie eingeschobenen Büroklammer zumindest im Bereich ihrer Spitze (5') reibschlüssig innen an den Längsschmalseiten (14, 15') der Scheide (11') anliegt und/oder reibschlüssig innen an den Längsbreitseiten der Scheide (11') anliegt.

12. Büroklammernsystem nach Anspruch 10, **dadurch gekennzeichnet, dass** die Scheide (11') eine ihrer offenen ersten Stirnschmalseite (12') gegenüberliegende zweite, ebenfalls offene, Stirnschmalseite aufweist.

13. Büroklammernsystem nach Anspruch 10, **dadurch gekennzeichnet, dass** das freie Ende der kleinen Schleife (3') etwas nach innen gebogen ist, um vorzugsweise 30° bis 60° und idealerweise um 45° +/- 5° und dadurch eine Abkröpfung 19 ausbildet.

14. Büroklammernsystem nach Anspruch 10, **dadurch gekennzeichnet, dass** die Scheide (11') als in Umfangsrichtung in sich geschlossener Haltering (21') ausgebildet ist, der an beiden Stirnschmalseiten geöffnet ist.

15. Büroklammernsystem nach Anspruch 10, **dadurch gekennzeichnet, dass** das Verbindungselement in Gestalt einer Doppelkralle (22') ausgeführt ist, die aus einem Krallenhauptteil (23') besteht, das die von einer großen Schleife (2') zwischen ihren beiden Schenkeln (4, 6') aufgespannte Ebene überbrückt, wobei sich an den Krallenhauptteil (23') an beiden Schenkel-Seiten krallenartige Umgriffe (24') anschließen, die jeweils um einen Schenkel (4, 6') einer großen Schleife (2') herumgreifen.

## Claims

1. Paper clip system comprising at least two paper clips physically separated from one another and positioned directly one above the other, with a large loop (2') and a small loop (3') lying in the inner region delimited by the latter, and at least one connecting element, **characterized in that in that** the connecting element holds the small loop (3') of one paper clip in the region delimited by the large loop (2') of the other paper clip and a free large loop (2') of one paper clip lies on one side of the interlocking loops (2, 3') over the longitudinal broad side thereof and a free small loop (3') of the other paper clip lies on the other side of the interlocking loops (2, 3') over the longitudinal broad side thereof.

2. Paper clip system according to claim 1, **characterized in that** the connecting element is a sheath (11) with two flat large surfaces, into which each of the two paper clips (1) is inserted with one of its loops in such a way that the two paper clips (1) are held in position by the sheath (11), that its other loop is ready for clamping an object to be held between it and the outer surface of the large surface of the sheath (11) facing it, wherein the two loops of the paper clips inserted into one and the same sheath are arranged separately one above the other.

3. Paper clip system according to claim 2, **characterized in that** the sheath (11) is open on both of its narrow ends (12, 13).

4. Paper clip system according to claim 2, **characterized in that** the sheath (11) is a flexible tube segment.

5. Paper clip system according to claim 2, **characterized in that** the finished clear cross-section of the sheath (11) is dimensioned and embodied so that two loops of two different paper clips (1) can be accommodated independently of one another in the sheath (11) without one loop having to be inserted into the inner region enclosed by the other loop.

6. Paper clip system according to claim 2, **characterized in that** the sheath (11) has a single chamfer (17) on the end of at least one large surface (16).

7. Paper clip system according to claim 2, **characterized in that** the sheath (11) has a double chamfer (18) on the end of at least one large surface (16).

8. Paper clip system according to claim 2, **characterized in that** the sheath (11) has a tongue (20a) which projects beyond the longitudinal axis (L) of the sheath (11) in the direction of the latter.

9. Paper clip system according to claim 2, **characterized in that** the sheath (11) has at least one, preferably two wings (20) which extend away from the sheath (11) in a direction transverse to the longitudinal axis (L) of the sheath (11).

10. Paper clip system according to claim 1, **characterized in that** the connecting element is a sheath (11'), into which the large loop (2') of one paper clip is inserted together with the small loop (3') of the other paper clip, which is inserted into the inner region delimited by it, via an open first narrow end (12') of the sheath (11').

11. Paper clip system according to claim 10, **characterized in that** the clear internal cross-section of the sheath (11') is designed in such a way that the large loop (2') of the paper clip inserted into it rests frictionally on the inside against the longitudinal narrow sides (14, 15') of the sheath (11') at least in the region of its tip (5') and/or rests frictionally on the inside against the longitudinal wide sides of the sheath (11').

12. Paper clip system according to claim 10, **characterized in that** the sheath (11') has a second, likewise open, narrow end opposite its open first narrow end (12').

13. Paper clip system according to claim 10, **characterized in that** the free end of the small loop (3') is bent slightly inwards, preferably by 30° to 60° and ideally by 45° +/- 5°, thereby forming a bend 19.

14. Paper clip system according to claim 10, **characterized in that** the sheath (11') is designed as a retaining ring (21') which is closed in itself in the circumferential direction and which is open on both narrow end faces.

15. Paper clip system according to claim 10, **characterized in that** the connecting element is designed in the form of a double claw (22') which consists of a claw main part (23') which bridges the plane spanned by a large loop (2') between its two limbs (4, 6'), claw-like handles (24') being connected to the claw main part (23') on both limb sides and each engaging around a limb (4, 6') of a large loop (2').

## Revendications

1. Système de trombones constitué d'au moins deux trombones physiquement séparés, positionnés immédiatement l'un au-dessus de l'autre avec une grande boucle (2') et une petite boucle (3') située à l'intérieur de celle-ci, et au moins un élément de liaison, **caractérisé en ce que** l'élément de liaison maintient la petite boucle (3') d'un trombone dans la zone délimitée par la grande boucle (2') de l'autre trombone et d'un côté des boucles superposées (2, 3'), la grande boucle (2') d'un trombone repose plus librement sur sa face large longitudinale et de l'autre côté des boucles superposées (2, 3'), la petite boucle libre (3') de l'autre trombone repose sur sa face large longitudinale.

2. Système de trombones selon la revendication 1, **caractérisé en ce que** l'élément de liaison est une gaine (11) avec deux grandes surfaces plates, dans lesquelles chacun des deux trombones (1) est inséré avec l'une de ses boucles de manière à maintenir les deux trombones (1) en position par rapport à la gaine (11), de sorte que leur autre boucle soit prête à coincer un objet à retenir entre elle et la surface extérieure de la grande surface de la gaine (11) qui lui est opposée, les deux boucles des trombones insérées dans une même gaine étant disposées de manière séparée l'une par rapport à l'autre.

3. Système de trombones selon la revendication 2, **caractérisé en ce que** la gaine (11) est ouverte sur ses deux côtés étroits (12, 13).

4. Système de trombones selon la revendication 2, **caractérisé en ce que** la gaine (11) est un segment de tube flexible.

5. Système de trombones selon la revendication 2, **caractérisé en ce que** la section transversale intérieure de la gaine (11) est dimensionnée et conçue de telle manière que deux boucles de deux trombones différents (1) puissent être introduites indépendamment l'une de l'autre dans la gaine (11) sans qu'une boucle doive être insérée dans la zone délimitée par l'autre boucle.

6. Système de trombones selon la revendication 2, **caractérisé en ce que** la gaine (11) présente une simple inclinaison (17) sur au moins une grande surface (16) côté étroit.

7. Système de trombones selon la revendication 2, **caractérisé en ce que** la gaine (11) présente une double inclinaison (18) sur au moins une grande surface (16) côté étroit.

8. Système de trombones selon la revendication 2, **caractérisé en ce que** la gaine (11) comporte une languette (20a) qui dépasse dans la direction de l'axe longitudinal (L) de la gaine (11).

9. Système de trombones selon la revendication 2, **caractérisé en ce que** la gaine (11) présente au moins une, de préférence deux, ailettes (20) s'étendant dans une direction transversale à l'axe longitudinal (L) de la gaine (11) à partir de celle-ci.

10. Système de trombones selon la revendication 1, **caractérisé en ce que** l'élément de liaison est une gaine (11') dans laquelle la grande boucle (2') d'un trombone ainsi que la petite boucle (3') de l'autre trombone, insérée dans la zone délimitée par celle-ci, sont introduites par une première ouverture de côté étroit (12') de la gaine (11').

11. Système de trombones selon la revendication 10, **caractérisé en ce que** la section transversale intérieure libre de la gaine (11') est conçue de telle sorte que la grande boucle (2') du trombone inséré en elle repose en friction au moins dans la zone de sa pointe (5') contre les côtés étroits longitudinaux (14, 15') de la gaine (11') et/ou en friction contre les faces larges longitudinales de la gaine (11').

12. Système de trombones selon la revendication 10, **caractérisé en ce que** la gaine (11') présente une deuxième ouverture de côté étroit, également ouverte, opposée à sa première ouverture de côté étroit (12').

13. Système de trombones selon la revendication 10, **caractérisé en ce que** l'extrémité libre de la petite boucle (3') est légèrement incurvée vers l'intérieur, de préférence de 30° à 60° et idéalement de 45° +/- 5°, formant ainsi une décrochement 19.

14. Système de trombones selon la revendication 10, **caractérisé en ce que** la gaine (11') est conçue sous la forme d'un anneau de retenue (21') fermé dans sa circonférence et ouvert sur ses deux côtés étroits.

15. Système de trombones selon la revendication 10, **caractérisé en ce que** l'élément de liaison se présente sous la forme d'une double griffe (22') composée d'une partie principale de griffe (23') reliant les deux branches (4, 6') d'une grande boucle (2), auxquelles sont fixées de chaque côté de la partie principale de griffe (23') des emprises en forme de griffe (24') entourant respectivement une branche (4, 6') d'une grande boucle (2).
